# FASCICULE DE BREVET EUROPEEN

(11) **EP 0 083 310 B1**
(45) Date de publication et mention de la délivrance du brevet: **18.03.1987**
(21) Numéro de dépôt: 82810561.9
(22) Date de dépôt: 21.12.1982
(51) Int. Cl.: H04R 9/06

(54) **Transducteur électro-acoustique**
Elektroakustischer Wandler
Electro-acoustic transducer

(30) Priorité: 22.12.1981 CH 8199/81
(43) Date de publication de la demande: 06.07.1983
(73) Titulaire: MULTIPHONIE S.A., CH-1228 Plan-les-Ouates (CH)
(72) Inventeur: Fresard, Marcel, CH-1213 Petit-Lancy (CH)
(74) Mandataire: Ardin, Pierre

## Description

On connaît déjà des transducteurs électroacoustiques comprenant une carcasse magnétique avec un entrefer cylindrique annulaire et un élément oscillant portant une bobine plongée dans cet entrefer, cet élément oscillant étant conformé pour permettre sa fixation à un panneau pour lui transmettre des vibrations sonores, la carcasse constituant une masse d'inertie reliée a l'élément oscillant par une pièce élastique.

Des transducteurs de ce genre sont décrits par exemple dans les brevets américains Nos 3 524 027 et 3 728 497 et français N° 1 514 600. Le brevet britanique N° 1 447 588 montre un transformateur électromécanique pouvant être réalisé à partir de transducteurs d'un type existant dans le commerce pour l'actionnement de hauts-parleurs et dans lequel une plaque de base est reliée élastiquement à une carcasse magnétique par une bague annulaire en élastomère.

L'invention concerne un transducteur du genre précité dans lequel le guidage de la bobine dans l'entrefer est excellent, ce qui permet de monter ce transducteur dans n'importe quelle position. Ce résultat est obtenu grâce au fait que l'élément oscillant est constitué par une plaque métallique portant un cylindre en métal non ferromagnétique servant de support à la bobine, cette plaque présentant des trous pour permettre sa fixation audit panneau, la pièce élastique étant de forme annulaire, en élastomère, portée par ladite plaque métallique et entourant la base d'une pièce en forme de cloche formant l'enveloppe de la carcasse pour la relier de façon étanche à ladite plaque et pour assurer le centrage de la bobine dans l'entrefer, la carcasse étant maintenue axialement contre la pièce en élastomère par une vis engagée dans un filetage axial du pôle central de la carcasse, la tête de cette vis prenant appui sur une rondelle s'appuyant à son tour sur une bague en caoutchouc, la vis, la rondelle et la bague étant toutes disposées à l'intérieur d'un évidement prévu dans la partie centrale de la plaque métallique.

Le dessin annexé représente schematiquement et à titre d'exemple l'invention.
La figure 1 est une coupe verticale d'un plafond suspendu, équipé de transducteurs électroacoustiques selon l'invention.
La figure 2 est une vue de dessus d'un transducteur comportant certaines caractéristiques de l'invention.
La figure 3 est une coupe selon la ligne III-III de la figure 2.
La figure 4 est une vue partielle en coupe axiale du transducteur électro-acoustique selon l'invention.

En référence à la figure 1, un plafond suspendu est constitué de façon connue en soi par des panneaux 1, présentant à leur face supérieure des boucles 2 pour le passage de crochets 3, fixés eux-mêmes à une dalle 4, constituant le plancher d'un étage supérieur.

Plusieurs de ces panneaux 1 sont équipés d'un ou de plusieurs transducteurs électroacoustiques 5. Ces derniers sont rendus solidaires du panneau 1 par leur plaque métallique de base 6.

Cette plaque métallique de base 6 présente des trous 20 pour permettre de la visser à l'élément de paroi (fig. 2).

La construction du transducteur représente aux figures 2 et 3 est très proche de celle d'un haut-parleur. La plaque métallique de base 6 présente une partie centrale cylindrique 7 en matière non ferromagnétique, par exemple en aluminium. Ce cylindre porte un enroulement 8 dont les deux extrémités sont reliées à deux doigts de contact 9 et 9'.

La plaque métallique de base 6, sa partie cylindrique 7 et l'enroulement 8 constituent ensemble un élément oscillant du transducteur 5.

Comme le montre la figure 3 le transducteur comporte une carcasse magnétique comprenant une pièce centrale 12 ferromagnétique solidaire d'un flasque 13, un aimant permanent 14 en forme de disque, un aimant permanent 15 de forme annulaire, une pièce 11 en forme de cloche et un anneau métallique plat 17. Le flasque 13 est disposé entre l'aimant 14 en forme de disque et l'aimant 15 de forme annulaire, une pièce annulaire 16 en matière non ferromagnetique maintenant ce dernier 15 centré par rapport à la pièce centrale 12.

La carcasse magnétique 11 à 17 est reliée à la plaque 6 par une pièce 10 en élastomère. Cette piece 10 constitue un joint annulaire étanche à la poussière entre la plaque 6 et la pièce 11 en forme de cloche.

Il y a lieu de remarquer que la pièce 10 en élastomère présente deux nervures annulaires intérieures 18 et 19, la première est engagée dans une gorge périphérique à la base de la jupe de la pièce 11 en forme de cloche.

La base de la pièce 10 est engagée dans une large rainure de centrage 21 prévue dans la plaque 6.

La partie cylindrique 7 et l'enroulement 8 s'engagent dans un espace cylindrique prévu entre la pièce centrale 12 et la pièce annulaire 16 de centrage.

La piece 10 en élastomère présente une souplesse suffisante pour permettre des déplacements relatifs axiaux entre le cylindre 7 et le noyau central 12, tout en assurant un bon guidage radial entre ce noyau 12 et le cylindre 7.

La carcasse magnétique avec les aimants 14 et 15 constitue une pièce relativement lourde, qui agit comme une masse d'inertie, de sorte que les déplacements relatifs entre le noyau 12 et le cylindre 7 transmettent des vibrations à la plaque 6 et donc aux panneaux 1 du plafond suspendu.

Ces panneaux jouent le rôle d'une membrane de haut-parleur. Dans la plupart des cas, l'élément de paroi présente une grande surface, ce qui permet une bonne qualité de reproduction des signaux musicaux, notamment des notes graves.

Bien entendu, il est nécessaire de choisir le nombre des transducteurs 5 en fonction du niveau sonore que l'on désire obtenir dans l'espace qui doit être sonorisé.

Il va de soi que les transducteurs 5 doivent être branchés de façon à être en phase les uns avec les autres.

Il est clair que les transducteurs peuvent être fixes à tout autre élément de paroi, cette paroi pouvant être une paroi du local à sonoriser ou encore une paroi d'un meuble situé dans ce local. A la limite un seul transducteur peut être suffisant lorsque le local ne présente pas de grandes dimensions.

Comme représenté à la figure 4, le transducteur 5' comporte des moyens pour exercer une force sur la pièce 10 en élastomère de façon à modifier ses caractéristiques d'élasticité. Ces moyens comprennent une vis de réglage central 22 reliant la carcasse magnétique 11 -17 à l'élément oscillant 6 - 8. La tête de la vis de réglage 22 prend appui sur une rondelle 23 et cette dernière s'appuie à son tour sur un élément elastique constitué par une bague 24 en caoutchouc insérée dans un évidement 25 prévu dans la partie centrale de la plaque métallique 6 de l'élément oscillant 6 - 8. La vis 22 s'engage par son autre extrémité dans un trou taraudé de la pièce centrale 12. Par action sur la vis de réglage 22, il est ainsi possible d'appliquer une force plus ou moins grande sur la pièce 10 en élastomère de façon a obtenir des conditions optimales de diffusion des ondes sonores.

## Revendications

1. Transducteur électro-acoustique comprenant une carcasse magnétique (11-17) avec un entrefer cylindrique annulaire et un élément oscillant (6-8) portant une bobine (8) plongée dans cet entrefer, cet élément oscillant étant conformé pour permettre sa fixation à un panneau (1) pour lui transmettre des vibrations sonores, la carcasse constituant une masse d'inertie reliée à l'élément oscillant par une pièce élastique (10), caractérisé en ce que l'élément oscillant est constitué par une plaque métallique (6) portant un cylindre (7) en métal non ferromagnétique servant de support à la bobine (8), cette plaque présentant des trous (20) pour permettre sa fixation audit panneau (1), la pièce élastique (10) étant de forme annulaire, en élastomère, portée par ladite plaque métallique (6) et entourant la base d'une pièce (11) en forme de cloche formant l'enveloppe de la carcasse pour la relier de façon étanche à ladite plaque et pour assurer le centrage de la bobine dans l'entrefer, la carcasse étant maintenue axialement contre la pièce en élastomère par une vis (22) engagée dans un filetage axial du pôle central de la carcasse, la tête de cette vis prenant appui sur une rondelle (23) s'appuyant a son tour sur une bague (24) en caoutchouc, la vis, la rondelle et la bague étant toutes disposées à l'intérieur d'un évidement (25) prévu dans la partie centrale de la plaque métallique.

2. Transducteur selon la revendication 1, caractérisé en ce que la plaque métallique (6) présente une rainure de centrage (21) pour recevoir le bord de la pièce annulaire élastomère (10).

3. Transducteur selon la revendication 1 ou 2, caractérisé en ce que la pièce annulaire (10) en élastomère présente une nervure interne circulaire (18) engagée dans une gorge périphérique de la pièce en forme de cloche (11).

## Patentansprüche

1. Elektroakustischer Wandler, umfassend ein Magnetgehäuse (11 - 17) mit einem zylindrisch ringförmigen Luftspalt und einem Schwingelement (6 - 8), welches eine Wicklung (8) trägt, die in den Luftspalt eintaucht, wobei des Schwingelement so ausgebildet ist, daß eine Befestigung an einer Platte (1) ermöglicht ist, um Schallschwingungen zu übertragen, und wobei das Magnetgehäuse eine Schwungmasse bildet, die mit dem Schwingelement über ein elastisches Element (10) verbunden ist, dadurch gekennzeichnet, daß das Schwingelement von einer metallischen Grundplatte (6) gebildet ist, welche einen Zylinder (7) aus nicht ferromagnetischem Metall trägt, der als Träger für die Wicklung (8) dient, daß die Grundplatte Löcher (20) aufweist zur Befestigung an der Platte (1), daß das elastische Element (10) ringförmig ist, aus Elastomar besteht, von der metellischen Grundplatte (6) getragen wird und die Basis einaa glockenförmigen Elementes (11) umgibt, welches eine Ummantelung des Magnetgehäuses bildet zur dichten Verbindung mit der Grundplatte und zur Sicherstellung dar Zentrierung der Wicklung im Luftspalt, daß das Gehäuse in axialer Richtung mittels einer Schraube (22), die in ein axiales Gewinde im Zentrum des Magnetgehäuses eingreift, gegen das Elastomerelement gehalten wird, wobei sich der Kopf dieser Schraube auf eine Scheibe (23) stützt, die bei Drahung auf einen Gummiring (24) drückt, und daß die Schraube, die Scheibe und der Gummiring zusammen im Inneren einer Ausnehmung (25) angebracht sind, die im zentralen Bereich dar metallischen Grundplatte vorgesehen ist.

2. Wandler nach Anspruch 1, dadurch gekennzeichnet, daß die metallische Grundplatte (6) zur Aufnahme des Randes des Elastomerringes (10) eine Zentrierungsrille (21) aufweist.

3. Wandler nach Anspruch 1 odar 2, dadurch gekennzeichnet, daß der Elastomerring (10) einen innenumlaufenden Bund (18) aufweist, der in eine Umfangsnut des glockenförmigen Elementes (11) eingreift.

## Claims

1. An electroacoustic transducer comprising a magnetic frame (11-17) with an annular cylindrical air gap and an oscillating element (6-8) holding a coil (8) immersed in this air gap, this oscillating element being shaped to make it possible to attach it to a panel (1) so as to transmit sound vibrations to this panel, the frame constituting an inertial mass connected to the oscillating element by an elastic piece (10), characterized in that the oscillating element consists of a metal plate (6) holding a non-ferromagnetic metal cylinder (7) serving as support to the coil (8), this plate exhibiting holes (20) to make it possible to attach it to said panel (1), the elastic piece (10) being ring-shaped, in elastomer, carried by said metal plate (6) and surrounding the base of a bell-shaped piece (11) forming the envelope of the frame, to connect it tightly to said piate and to ensure the centering of the coil in the air gap, the frame being axially maintained against the elastomer piece by a screw (22) engaged in an axial thread of the central pole of the frame, the head of this screw engaging on a washer (23) which in turn abuts on a rubber ring (24), the screw, washer and ring all being placed inside a recess (25) provided in the central part of the metal plate.

2. Transducer according to claim 1, characterized in that the metal plate (6) exhibits a centering groove (21) to receive the edge of the elastomer ringshaped piece (10).

3. Transducer according to claims 1 or 2, characterized in that the elastomer ring shaped piece presents an inner circular rib (18) engaged in a peripheral groove of the bell-shaped piece (11
